# EUROPÄISCHE PATENTSCHRIFT

(11) **EP 3 775 415 B1**
(45) Veröffentlichungstag und Bekanntmachung des Hinweises auf die Patenterteilung: **28.06.2023**
(21) Anmeldenummer: 19714201.1
(22) Anmeldetag: 28.03.2019
(51) Int. Cl.: E03C 1/232

(54) **ABLAUFANORDNUNG FÜR EINEN WASCHTISCH**
DRAIN ARRANGEMENT FOR A WASHSTAND
ENSEMBLE DE VIDANGE POUR UN LAVABO

(30) Priorität: 29.03.2018 EP 18164995; 29.03.2018 EP 18164992; 16.05.2018 EP 18172684; 11.01.2019 EP 19151433; 11.01.2019 EP 19151436; 29.01.2019 EP 19154228
(43) Veröffentlichungstag der Anmeldung: 17.02.2021
(73) Patentinhaber: Geberit International AG, 8645 Jona (CH)
(72) Erfinder: PREISIG, Felix, 8046 Zürich (CH); SCHINTLER, Michael, 8330 Pfäffikon (CH); OBERHOLZER, Marco, 8733 Eschenbach (CH)
(74) Vertreter: Frischknecht, Harry Ralph
(86) Internationale Anmeldenummer: PCT/EP2019/057884
(87) Internationale Veröffentlichungsnummer: WO 2019/185810

(56) Entgegenhaltungen:
- EP-A2- 1 267 005
- EP-A2- 1 754 838
- WO-A1-2015/196248
- DE-A1-102008 044 637
- NL-C2- 1 032 117
- NL-C2- 1 032 117
- US-A- 4 777 676
- US-A- 5 625 909

## Beschreibung

### TECHNISCHES GEBIET

Die vorliegende Erfindung betrifft eine Ablaufanordnung für einen Waschtisch nach Anspruch 1 und eine Anordnung mit einem Waschtisch und mit der Ablaufanordnung nach Anspruch 15.

### STAND DER TECHNIK

Aus dem Stand der Technik sind verschiedene Arten von Ablaufanordnungen für Waschtische bekannte geworden. Der Hauptnachteil der bekannten Ablaufanordnung ist, dass diese nicht kompakt ausgebildet sind und teilweise komplexe Umlenkungen aufweisen. Ersteres ist nachteilig für den benötigten Einbauraum und letzteres ist nachteilig für die hydraulische Abflussleistung.

Das Dokument EP 1 754 838 A2 offenbart einen Ablauf, der insbesondere für hygienischsanitäre Bauteile konzipiert ist, der mit einem Wasserauffangbehälter, insbesondere vom Typ Waschbecken, Spüle, Bidet, Badewanne oder dergleichen, und mit einer Ablauföffnung mit horizontaler Achse versehen ist. Der Ablauf, der bei Bedarf einen Überlaufkanal integrieren kann, benötigt keine Überlauföffnung an den Seitenwänden des Wassersammelbehälters des hygienisch-sanitären Bauteils.

### DARSTELLUNG DER ERFINDUNG

Ausgehend vom Stand der Technik liegt der Erfindung eine Aufgabe zugrunde, eine Ablaufanordnung anzugeben, welche die Nachteile des Standes der Technik überwindet. Eine besonders bevorzugte Aufgabe ist es, eine Ablaufanordnung anzugeben, welche kompakt ausgebildet ist.

Diese Aufgabe wird von der Ablaufanordnung gemäss Anspruch 1 gelöst. Demgemäss umfasst eine Ablaufanordnung für einen Waschtisch eine Anschlusseinheit mit einem Anschlussstutzen zum Anschluss an einen Ablaufstutzen eines Waschtisches; eine sich der Anschlusseinheit anschliessende Überlaufeinheit mit einem Ventil und einem Überlaufrohr, welcher das Ventil überbrückt, und eine sich der Überlaufeinheit anschliessende Siphoneinheit mit einem Siphonelement. Die Anschlusseinheit, die Überlaufeinheit und die Siphoneinheit sind dabei derart wirkverbunden, dass aus dem Waschtisch abfliessendes Abwasser von der Anschlusseinheit an die Überlaufeinheit und anschliessend an die Siphoneinheit übergebbar ist. Das heisst, das Abwasser fliesst durch die entsprechenden Einheiten. Der Anschlussstutzen verläuft in Einbaulage gesehen in eine erste Richtung, die in einem Winkel winklig geneigt nach unten hin zu einer in der Vertikalen verlaufenden Montageebene des Waschtisches orientiert ist. Der Anschlussstutzen ist bezüglich der Horizontalen nach unten hin geneigt. Die Überlaufeinheit liegt seitlich versetzt zum Anschlussstutzen derart, dass das Überlaufrohr sich seitlich neben dem Anschlussstutzen nach oben hin erstreckt. Das heisst, das Überlaufrohr erstreckt sich neben dem Anschlussstutzen vorbei in der Vertikalen nach oben hin. Die Siphoneinheit liegt unterhalb der Überlaufeinheit.

Durch diese Anordnung kann eine kompakte Struktur geschaffen werden. Insbesondere deshalb, weil Überlaufrohr bzw. Überlaufeinheit oberhalb der Siphoneinheit angeordnet sind und weil der Anschlussstutzen seitlich versetzt zum Überlaufrohr angeordnet ist.

Der besagte Winkel ist vorzugsweise weniger als 30 °, und liegt besonders bevorzugt zwischen 2° und 30°.

Die Ausdrucksweisen "Vertikale" und "Horizontale" sind als definierte Richtung in Einbaulage zu sehen. Die Vertikale entspricht dabei der Lotrichtung und die Horizontale steht rechtwinklig zur Vertikalen.

Die Bezugnahme der Lage von den genannten Einheiten zueinander oder von Teilelementen von den Einheiten ist jeweils in Einbaulage zu verstehen.

Die Montageebene wird vorzugsweise von einer Anschlussstruktur, welche vom Benutzer sichtbar ist, wie beispielsweise der Wand eines Badezimmers oder der Frontwand eines Montagerahmens vorgegeben.

Vorzugsweise durchdringt in Einbaulage der Anschlussstutzen die Montageebene. Die Überlaufeinheit und die Siphoneinheit sind erfindungsgemäß bezüglich der Montageebene gegenüberliegend zum Waschtisch angeordnet. Die Überlaufeinheit und die Siphoneinheit liegen dabei hinter der Montageebene und der Waschtisch liegt vor der Montageebene. Die Überlaufeinheit und die Siphoneinheit liegen dabei auf einer Seite der Montageebene und der Waschtisch liegt auf der anderen Seite der Montageebene. Besonders bevorzugt wird die Montageebene durch eine Wand oder Wandstruktur bereitgestellt. Das heisst dann, dass der Anschlussstutzen die Wand bzw. Wandstruktur durchdringt, wobei der Waschtisch vor der Wand und die Überlaufeinheit sowie die Siphoneinheit hinter der Wand bzw. der Wandstruktur liegen. Diese Anordnung hat den Vorteil, dass der Raumbereich unterhalb des Waschtisches frei bleibt.

Vorzugsweise sind die Überlaufeinheit und die Siphoneinheit in Einbaulage von der Seite her gesehen derart angeordnet, dass diese zwischen zwei parallel zur Montageebene liegenden Referenzebenen liegen, wobei die Referenzebenen einen Abstand zueinander aufweisen, welcher höchstens dem dreifachen der Länge des Anschlussstutzen entspricht; und/oder wobei die Referenzebenen einen Abstand zueinander aufweisen, welcher zwischen 7 und 25 Zentimeter liegt.

Die Referenzebenen liegen in Einbaulage gesehen hinter der Montageebene und somit hinter der Wand des Badezimmers oder der Frontwand eines Montagerahmens.

Die Anordnung der beiden Einheiten zwischen den beiden Referenzebenen hat den Vorteil, dass die Kompaktheit erhöht werden kann.

Vorzugsweise liegen die Referenzebenen beabstandet zur Montageebene. Der Abstand zwischen der Montageebene und der näher zur Montageebene liegenden ersten Referenzebene ist vorzugsweise kleiner ist als der Abstand zwischen den beiden Referenzebenen.

Durch die beabstandete Anordnung zwischen der Montageebene und der Referenzebene ergeht der Vorteil, dass Raum zwischen dem Waschtisch und der Überlaufeinheit sowie der Siphoneinheit geschaffen werden kann, durch welchen Frischwasserleitung oder andere Elemente dem Waschtisch zugeführt werden können. Ein Teil des Abstandsbereichs wird zudem für die Durchführung der genannten Anschlussstruktur benötigt.

Besonders bevorzugt erstreckt sich von allen Teilen der Ablaufanordnung nur bzw. ausschliesslich der Anschlussstutzen durch den Abstandsbereich zwischen Montageebene und Referenzebene.

Vorzugsweise durchdringt der Anschlussstutzen vom Waschtisch her gesehen die erste Referenzebene und mündet zwischen der ersten Referenzebene und der zweiten Referenzebene in die Überlaufeinheit. Weiter durchdringt der Anschlussstutzen auch die Montageebene.

Vorzugsweise erstreckt sich in Einbaulage das Überlaufrohr über die Höhe des Anschlussstutzens nach oben.

Vorzugsweise liegen das Ventil und die Siphoneinheit in Einbaulage unterhalb des Anschlussstutzens bzw. des Ablaufstutzens.

Vorzugsweise weist der Anschlussstutzen einen ersten Umlenkabschnitt auf, welcher die Fliessrichtung von der ersten Richtung nach unten hin in die Vertikale umlenkt. Weiter weist der Anschlussstutzen einen zweiten Umlenkabschnitt auf, der dem ersten Umlenkabschnitt nachfolgend angeordnet ist, und welcher die Fliessrichtung abermals umlenkt, wobei die Orientierung der Mittelachse des zweiten Umlenkabschnittes nach erfolgter Umlenkung parallel und beabstandet zur Montageebene und bezüglich der Horizontalen winklig geneigt nach unten ist.

Vorzugsweise schliesst sich dem zweiten Umlenkabschnitt die Überlaufeinheit an.

Vorzugsweise weist der Anschlussstutzen mindestens einen flexiblen Abschnitt auf, wobei insbesondere mindestens einer der Umlenkabschnitte flexibel ausgebildet ist. Hierdurch können Lage- und/oder Winkeltoleranzen zwischen Waschtisch und Anschlusseinheit vergleichsweise einfach kompensiert werden.

Vorzugsweise verlaufen die Mittelachsen der wasserführenden Bereiche in der Überlaufeinheit und der Siphoneinheit im Wesentlichen in einer gemeinsamen Ebene, welche parallel zur Montageebene verläuft. Dies hat den Vorteil, dass die Kompaktheit der Ablaufanordnung weiter erhöht werden kann.

Vorzugsweise weisen die Überlaufeinheit und die Siphoneinheit je eine mit einem Deckel verschlossene Wartungsöffnung auf, wobei die beiden Wartungsöffnungen von der gleichen Zugangsrichtung her zugänglich sind.

Durch die Wartungsöffnungen ist insbesondere das Ventil und der Siphon zugänglich, so dass beispielsweise bei undichtem Ventil oder verstopftem Siphon entsprechende Wartungsarbeiten ausführbar sind.

Vorzugsweise verläuft die besagte Zugangsrichtung rechtwinklig zur Montageebene. Das heisst, in Einbaulage sind die beiden Wartungsöffnungen von vorne her zugänglich. Von vorne her heisst, von Seiten des Waschtisches.

Vorzugsweise liegen die beiden Wartungsöffnungen in der Vertikalen gesehen übereinander.

Vorzugsweise liegen die mit dem Deckel verschlossenen Wartungsöffnungen in Einbaulage unterhalb des Waschtisches. Der Zugang wird demnach nicht durch den Waschtisch beschränkt.

Vorzugsweise weisen die Deckel jeweils ein von ausserhalb des Gehäuses zugängliches Betätigungselement auf. Das Betätigungselement ist vorzugsweise derart ausgebildet, dass dieses von Hand, ohne Zuhilfenahme eines Werkzeuges, gut ergriffen werden kann.

Vorzugsweise verläuft durch die maximale seitliche Ausdehnung der Siphoneinheit in Horizontaler Richtung in einer Projektion auf die Montageebene jeweils eine Bezugsebene, welche Bezugsebenen rechtwinklig zur Montageebene in der Vertikalen verlaufen, wobei die Siphoneinheit und die Überlaufeinheit im Bereich zwischen den beiden Bezugsebenen angeordnet sind.

Vorzugsweise liegen die Bezugsebenen in einem Abstand von 10 bis 15 Zentimetern. Die Erfindung umfasst eine Ablaufanordnung nach obiger Beschreibung und einen Waschtisch, wobei der Waschtisch eine Rückwand aufweist, mit welcher der Waschtisch an eine die Montageebene vorgebende Anschlussstruktur montierbar ist, und wobei der Waschtisch einen Ablaufstutzen aufweist, welcher von der besagten Rückwand absteht und welcher insbesondere kollinear zum besagten Anschlussstutzen verläuft.

Vorzugsweise durchdringt der Anschlussstutzen die Montageebene, wobei die Überlaufeinheit und die Siphoneinheit bezüglich der Montageebene gegenüberliegend zum Waschtisch angeordnet sind. Die Überlaufeinheit und die Siphoneinheit liegen hinter der Montageebene und der Waschtisch liegt vor der Montageebene. Diese Anordnung hat den Vorteil, dass der Raumbereich unterhalb des Waschtisches frei bleibt.

In einer Weiterbildung weist die Anordnung weiterhin eine Wandstruktur auf, welche mit einer Frontseite die Montageebene definiert, wobei der Waschtisch vor der Wandstruktur angeordnet ist, wobei der Anschlussstutzen die Wandstruktur durchdringt und wobei die Überlaufeinheit und die Siphoneinheit hinter der Wandstruktur liegen. Die Wandstruktur ist beispielsweise eine Wand, eine Vorwand oder eine Wand bzw. Vorwand die Teil eines Montagerahmens ist.

Vorzugsweise ist der Ablaufstutzen bezüglich einer in Einbaulage von vorne her gesehenen und sich mittig in der Vertikalen durch den Waschtisch hindurch erstreckende Mittelebene, welche rechtwinklig zur Montageebene verläuft, seitlich versetzt zur Mittelebene angeordnet.

In der Folge werden einige besonders vorteilhafte optionale Element der Siphoneinheit und der Überlaufeinheit beschrieben.

Die Überlaufeinheit weist ein Ablaufrohr mit einem Rohreintritt und einem Rohraustritt, wobei in einen Ventilabschnitt des Ablaufrohrs das Ventil angeordnet ist, welches eine Dichtfläche und einen Ventilkörper umfasst, wobei der Ventilkörper mit einem Betätigungselement von einer Verschlusslage in eine Offenlage von der Dichtfläche weg bewegbar ist. Das Überlaufrohr erstreckt sich von einer in Fliessrichtung des Wasser gesehen vor dem Ventil liegenden ersten Abzweigstelle zu einer in Fliessrichtung des Wassers nach dem Ventil liegenden zweiten Abzweigstelle vom Ablaufrohr weg und überbrückt so das Ventil. Das Überlaufrohr erstreckt sich in Einbaulage im Wesentlichen entgegen der Lotrichtung nach oben. Der Ventilkörper ist vorzugsweise durch die Wartungsöffnung hindurch zugänglich. Der Rohreintritt steht hier mit der Anschlusseinheit in Verbindung und der Rohraustritt mündet in die Siphoneinheit.

Vorzugsweise ist das Betätigungselement ebenfalls zwischen den beiden Referenzebenen angeordnet.

Vorzugsweise ist die Überlaufeinheit derart ausgebildet, dass Rohreintritt und Rohraustritt winklig geneigt zueinander sind. Insbesondere verläuft der Rohraustritt in Einbaulage in der Vertikalen, während der Rohreintritt in der besagten zweiten Richtung verläuft. Vorzugsweise erstreckt sich das dem Rohreintritt in Fliessrichtung anschliessende Rohrstück der Überlaufeinheit im Wesentlichen in der Horizontalen oder in einem Winkel von maximal 20° winklig geneigt zur Horizontalen.

Vorzugsweise wird das Überlaufrohr als u-förmiges Rohrstück bereitgestellt. Vorzugsweise wird das Überlaufrohr über eine mechanische Steckverbindung mit den beiden Abzweigstellen verbunden.

Vorzugsweise ist das Betätigungselement ein Bowdenzug mit einer Hülle und einem darin gelagerten Kabel, welches Kabel auf den Ventilkörper wirkt, wobei die Hülle am Einsatzelement gelagert ist. Das Kabel wirkt insbesondere auf das freie Ende des Hebelarms der Lagerachse.

Bei der Siphoneinheit handelt es sich vorzugsweise um einen Drehsiphon.

Besonders bevorzugt umfasst die Siphoneinheit ein Gehäuse mit einem Einlassstutzen, einem Auslassstutzen sowie einer zwischen Einlassstutzen und Auslassstutzen angeordneten Siphonaufnahme, und ein in der Siphonaufnahme angeordnetes Siphonelement mit einem Siphonabschnitt sowie einem dem Einlassstutzen zugewandten Eintritt und einem zum Auslassstutzen führenden Austritt. Wasser ist vom Einlassstutzen über den Eintritt in den Siphonabschnitt und vom Austritt zum Auslassstutzen führbar. Am Einlassstutzen lässt sich die Überlaufeinheit anschliessen und am Auslassstutzen lässt sich eine Abwasserleitung anschliessen. Das Siphonelement ist im Gehäuse von einer Gebrauchsposition in eine Wartungsposition bewegbar gelagert und ist von der Wartungsposition über eine Wartungsöffnung aus dem Gehäuse entlang einer Hauptrichtung entfernbar, insbesondere herausziehbar. Die Hauptrichtung erstreckt sich vorzugsweise entlang einer Geraden. Das Siphonelement ist bevorzugt derart ausgebildet, dass es in seiner Wartungsposition im Wesentlichen vollständig entleert ist. Das heisst, es befindet sich kein oder nur eine unwesentliche Menge an Restwasser im Siphonelement, nachdem das Siphonelement von der Gebrauchsposition in die Wartungsposition bewegt wurde. Weiter sind das Siphonelement und die Wartungsöffnung vorzugsweise derart ausgebildet, dass das Siphonelement ausschliesslich dann aus dem Gehäuse entfernbar ist, wenn das Siphonelement in seiner Wartungsposition liegt. Ein Entfernen des Siphonelementes ist nicht möglich, wenn das Siphonelement ausserhalb der Wartungsposition, also in der Gebrauchsposition oder zwischen der Gebrauchsposition und der Wartungsposition sich befindet.

Erfindungsgemäss ragt der Ablaufstutzen des Waschtischs und vorzugsweise ragt der Anschlussstutzen der Anschlusseinheit von der Rückwand des Waschtisches nach hinten hin weg und sind insbesondere derart angeordnet, dass der Ablaufstutzen und optionalerweise auch der Anschlussstutzen eine sich rechtwinklig zur Rückwand erstreckende und durch unterste Kante der Rückwand sich erstreckende Referenzebene nicht unterschreitet oder schneidet. Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine Frontansicht eines Waschtisches mit einer Ablaufanordnung gemäss einer Ausführungsform der vorliegenden Erfindung;
- Fig. 2: eine Rückansicht der Figur 1;
- Fig. 3: eine Seitenansicht der Figur 1;
- Fig. 4: eine perspektivische Ansicht der Figur 1 von vorne, wobei die Ablaufanordnung getrennt vom Waschtisch dargestellt ist; und
- Fig. 5: eine perspektivische Ansicht der Figur 1 von hinten.

### BESCHREIBUNG BEVORZUGTER AUSFÜHRUNGSFORMEN

In den Figuren wird eine Ablaufanordnung 1 mit einem Waschtisch 2 gezeigt. Die Ablaufanordnung 1 dient der Wegführung von Wasser aus dem Waschtisch 2.

Die Figur 1 zeigt eine Frontansicht des Waschtisches 2 und der Ablaufanordnung 1. Die Figur 2 zeigt eine entsprechende Rückansicht.

Die Ablaufanordnung 1 für den Waschtisch 2 umfasst eine Anschlusseinheit 3, eine Überlaufeinheit 6 und eine Siphoneinheit 9. Die Anschlusseinheit 3 steht mit einem Anschlussstutzen 4 mit dem Waschtisch 2 in Verbindung. Der Anschlussstutzen 4 dient dem Anschluss an einen Ablaufstutzen 5 des Waschtisches 2. Dem Ablaufstutzen wird von einer Abflussöffnung 24 Wasser aus dem Waschtisch 2 zugeführt.

Der Anschlusseinheit 3 schliesst sich die Überlaufeinheit 6 an. Die Überlaufeinheit 6 umfasst ein Ventil 7 und ein Überlaufrohr 8, welches das Ventil 7 entsprechend überbrückt. Das Ventil 7 kann zwei Stellungen einnehmen, nämlich eine Offenstellung, in welcher das Wasser durch das Ventil 7 hindurchfliessen kann, und eine Geschlossenstellung, in welcher das Wasser in Fliessrichtung vom Waschtisch 2 her gesehen, gestaut wird, sodass ein Benutzer den Waschtisch 2 mit Wasser befüllen kann. Das Überlaufrohr 8 ist derart angeordnet, dass das Ventil 7 entsprechend überbrückt wird. Hierdurch kann bei geschlossenem Ventil ein Notablauf bereitgestellt werden, falls das Wasser über die Höhe des Überlaufrohrs 8 ansteigen sollte. In der gezeigten Ausführungsform ist das Überlaufrohr 8 U-förmig ausgebildet. Das Überlaufrohr 8 ragt von einem Rohrabschnitt 20, in welchem das Ventil 7 angeordnet ist weg. Der Rohrabschnitt 20 umfasst eine erste Abzweigstelle 21 und eine zweite Abzweigstelle 22, welche beiden Abzweigstellen 21, 22 in das Überlaufrohr 8 münden. Zwischen den beiden Abzweigstellen 21, 22 ist das Ventil 7 angeordnet. Das Ventil 7 wird über ein Antriebselement 23 betätigt.

Der Überlaufeinheit 8 schliesst sich, wie erwähnt, die Siphoneinheit 9 an. Die Siphoneinheit 9 umfasst ein Siphonelement 10.

Das Wasser, welches durch den Ablaufstutzen 5 des Waschtisches 2 der Ablaufanordnung 1 zugeführt wird, fliesst zuerst durch die Anschlusseinheit 3 und fliesst sodann in die Überlaufeinheit 6, von welcher es letztendlich zur Siphoneinheit 9 zugeführt wird.

Die Rückansicht der Figur 2 zeigt, dass die Überlaufeinheit 6 seitlich versetzt zum Anschlussstutzen 4 liegt und zwar derart, dass sich das Überlaufrohr 8 seitlich neben dem Anschlussstutzen 4 nach oben hin erstreckt. Das heisst, das Überlaufrohr 8 erstreckt sich neben dem Anschlussstutzen 4 entgegen der Lotrichtung nach oben. Hierdurch kann der Raum bzw. die Platzverhältnisse gut und optimiert ausgenutzt werden. Die Siphoneinheit 9 liegt ebenfalls seitlich versetzt zum Anschlussstutzen 4 und unterhalb der Überlaufeinheit 6.

Die Figur 3 zeigt eine Seitenansicht der Ablaufanordnung 1 mit dem Waschtisch 2. Der Anschlussstutzen 4 erstreckt sich in Einbaulage gesehen in eine erste Richtung R1. Die erste Richtung R1 steht mit einem Winkel α von weniger als 30° Grad zu einer in der Vertikalen V liegenden Montageebene ME. Die Montageebene ME wird durch die Rückwand 18 des Waschtisches definiert bzw. durch die Anschlussstruktur, an welche der Waschtisch zu montieren ist. Die Anschlussstruktur ist beispielsweise eine Wand. Die Neigung des Winkels α ist dabei derart, dass diese bezüglich der Horizontalen H nach unten hin ist.

Die Überlaufeinheit 6 und die Siphoneinheit 9 sind derart zueinander angeordnet, dass diese zwischen zwei parallel zur Montageebene ME liegenden Referenzebenen RE1 und RE2 liegen. Die Referenzebenen RE1, RE2 sind in der Figur 3 entsprechend eingezeichnet. Die Referenzebenen RE1, RE2 erstrecken sich in der Vertikalen V und liegen mit einem Abstand A zueinander. Die Überlaufeinheit 6 und die Siphoneinheit 9 liegen dabei derart zwischen den beiden Referenzebenen RE1, RE2, dass die Referenzebenen RE1, RE2 nicht durch die entsprechenden Einheiten 6, 9 durchdrungen werden. Die Referenzebenen RE1, RE2 bilden also Grenzebenen. Der Abstand A zwischen den beiden Referenzebenen RE1, RE2 entspricht höchstens der dreifachen der Länge L des Anschlussstutzens 4 und/oder liegt in einem Bereich von 7 bis 15 cm.

Die Referenzebene RE1, welche hier näher zur Montageebene ME liegt, liegt ebenfalls in einem Abstand zur Montageebene ME. Der Abstand trägt das Bezugszeichen C. Durch diesen Abstand wird Raum für die Durchführung von weiteren Elementen, wie beispielsweise eine nicht gezeigte Frischwasserleitung, welche am Waschtisch zu montieren ist, oder aber eine entsprechende Wand mit Fliesen oder einer anderen Wandstruktur. Die Wand und die Wandstruktur weisen vorzugsweise eine nicht dargestellte Zugangsöffnung auf, durch welche die Überlaufeinheit 6 und die Siphoneinheit 9 für Wartungsarbeiten zugänglich sind. Der Abstand C zwischen der erste Referenzebene RE1 und der Montageebene ME ist kleiner als der Abstand A zwischen den beiden Referenzebenen RE1 und RE2. Vorzugsweise liegt der Abstand C zwischen 10 und 60 Millimetern.

Der Anschlussstutzen 4 durchdringt vom Waschtisch 2 her gesehen, die erste Referenzebene RE1 und mündet dann im Bereich zwischen der ersten Referenzebene RE1 und der zweiten Referenzebene RE2 in die Überlaufeinheit 6.

In Einbaulage gesehen, erstreckt sich das Überlaufrohr 8 über die Höhe des Anschlussstutzens 4 nach oben hin. Das heisst, der Anschlussstutzen 4 liegt unterhalb des oberen Endes des Überlaufrohrs 8.

Gleichermassen liegen in Einbaulage das Ventil 7 und die Siphoneinheit 9 unterhalb des Anschlussstutzens 4 sowie des Ablaufstutzens 5.

In den Figuren 4 und 5 werden perspektivische Ansichten der Ablaufanordnung 1 mit dem Waschtisch 2 gezeigt. Der Anschlussstutzen 4 verläuft entlang der ersten Richtung R1 bis hin zu einem ersten Umlenkabschnitt 11. Beim ersten Umlenkabschnitt 11 wird die Fliessrichtung F von der ersten Richtung R1 nach unten hin in die Vertikale V umgelenkt. Weiter umfasst der Anschlussstutzen 4 einen zweiten Umlenkabschnitt 12, der dem ersten Umlenkabschnitt 11 in Fliessrichtung F gesehen nachfolgend angeordnet ist. Mit dem zweiten Umlenkabschnitt 10 wird die Fliessrichtung F abermals umgelenkt. Dem zweiten Umlenkabschnitt 11 schliesst sich dann die Überlaufeinheit 6 an. Die Orientierung der Mittelachse M12 des zweiten Umlenkabschnittes 12 nach erfolgter Umlenkung ist parallel und beabstandet zur Montageebene ME und bezüglich der Horizontalen H leicht winklig geneigt nach unten. Diese Art von Umlenkung hat den Vorteil, dass das Wasser optimal auf die Höhe des Ventils 7 umgelenkt werden kann. Darüber hinaus hat der zweite Umlenkabschnitt 12 den Vorteil, dass der Anschlussstutzen 4 im Bereich der ersten Richtung R1 und bis hin zum Ende des zweiten Umlenkabschnittes 12 seitlich neben dem Überlaufrohr 8 angeordnet ist, sodass sich das Überlaufrohr 8 neben dem Anschlussstutzen 4 vorbei erstrecken kann.

Der Anschlussstutzen 4 weist mindestens einen flexiblen Abschnitt 13 auf. Besonders bevorzugt ist mindestens einer der Umlenkabschnitte 11, 12 flexibel ausgebildet. Durch diesen flexiblen Abschnitt 13 lassen sich Montagetoleranzen ausgleichen.

Von allen Figuren wird ersichtlich, dass die Mittelachsen der wasserführenden Bereiche in der Überlaufeinheit 6 und der Siphoneinheit 9 im Wesentlichen in einer gemeinsamen Ebene E liegen. Die Ebene E liegt dabei zwischen den beiden Referenzebenen RE1, RE2 und erstreckt sich im Wesentlichen parallel zur Montageebene ME bzw. zu den Referenzebenen RE1, RE2. Hierdurch wird die Kompaktheit bezüglich der Ausdehnung quer zu der Montageebene ME, also zwischen dem Abstand A zwischen den beiden Referenzebenen RE1, RE2 entsprechend optimiert. Darüber hinaus erfolgt keine komplexe Umlenkung des Wassers in Richtung der Vertikalen.

Sowohl die Überlaufeinheit 6 als auch die Siphoneinheit 9 weisen je eine mit einem Deckel 14, 15 verschlossene Wartungsöffnung 16, 17 auf. Die Wartungsöffnung 16 in der Überlaufeinheit 6 ist dabei derart angerordnet, dass das Ventil 7 entsprechend zugänglich wird, wenn der Deckel 14 entfernt wird. Die Wartungsöffnung 17 der Siphoneinheit 9 ist dabei derart ausgebildet, dass das Siphonelement 10 aus der Siphoneinheit 9 entfernt werden kann, wenn der Deckel 15 entfernt wird. Hierdurch lassen sich die Dichtung 7 und ein Siphonelement 10 entsprechend warten. Sowohl das Ventil 7 als auch das Siphonelement 10 sind in den Figuren nicht eingezeichnet und lediglich symbolisch mit gestrichelten Linien dargestellt.

Die beiden Wartungsöffnungen 16, 17 sind von der gleichen Zugangsrichtung Z her zugänglich. Die Zugangsrichtung Z verläuft im Wesentlichen rechtwinklig zur Montageebene ME und ist in der Figur 3 entsprechend eingezeichnet. Vorzugsweise liegen die beiden Wartungsöffnungen 16, 17 im Wesentlichen in der Vertikalen V übereinander. Weiter kann von der Figur 1 erkannt werden, dass die beiden mit dem Deckel 14, 15 verschlossenen Wartungsöffnungen 16, 17 in Einbaulage unterhalb des Waschtisches liegen. Das heisst, die beiden Deckel 14, 15 und die entsprechenden Wartungsöffnungen 16, 17 sind vergleichsweise leicht zugänglich.

Anhand der Figur 2 wird nun die maximale seitliche Ausdehnung der Ablaufanordnung 1 genauer erläutert. Die maximale seitliche Ausdehnung der Siphoneinheit 9 in der Horizontalen H und in einer Projektion auf die Montageebene ME wird in der Figur 2 gezeigt. Die Montageebene ME verläuft hier in Blattrichtung. Durch die maximale seitliche Ausdehnung verläuft jeweils eine Bezugsebene BE1, BE2. Die beiden Bezugsebenen BE1, BE2 stehen in einem Abstand B zueinander, welcher durch die entsprechende Ausdehnung der Siphoneinheit 9 definiert ist. Die beiden Bezugsebenen BE1, BE2 verlaufen dabei rechtwinklig zur Montageebene ME in der Vertikalen V. Die Siphoneinheit 9 und die Überlaufeinhit 6 sind dabei im Bereich zwischen den beiden Bezugsebenen BE angeordnet. Die Bezugsebene BE2 wird durch den Anschlussstutzen 4 entsprechend durchdrungen, so dass dieser dann im Bereich der Durchdringungsstelle in die Überlaufeinheit 6 mündet.

Von der Figur 5 wird weiter ersichtlich, dass der Waschtisch 2 im Bereich seiner Rückwand ein Wasserkastenelement 19 aufweist, von welchem der Ablaufstutzen 5 wegsteht. Der Ablaufstutzen 5 verläuft winklig geneigt zur Rückwand 18 derart, dass dieser im Wesentlichen kollinear zum besagten Anschlussstutzen 4 der Ablaufeinheit verläuft. Darüber hinaus steht der Ablaufstutzen 5 von der besagten Rückwand 18 ab. Der Anschlussstutzen 4 steht in dichter Verbindung mit dem Ablaufstutzen 5. Das Wasserkastenelement 19 ist separat vom Waschtisch 2 ausgebildet und kann mit diesem entsprechend verbunden werden.

Der Ablaufstutzen 5 ist in Einbaulage gesehen seitlich versetzt zum Waschtisch angeordnet. Das heisst, in Einbaulage von vorne her gesehen ist der Ablaufstutzen 5 bezüglich einer Mittelebene NE, welche sich mittig in der Vertikalen V durch den Waschtisch 2 hindurch erstreckt und welche rechtwinklig zur Montageebene ME verläuft, seitlich versetzt angeordnet. Die Mittelebene NE ist in der Figur 2 entsprechend eingezeichnet. Hier kann gut erkannt werden, dass der Ablaufstutzen 5 beabstandet zu dieser Mittelebene NE liegt. Diese beabstandete Anordnung hat den Vorteil, dass die restlichen Elemente der Ablaufeinheit 1 im Wesentlichen in der Mitte des Waschtisches 2 angeordnet werden können.

### BEZUGSZEICHENLISTE

| | | | |
|---|---|---|---|
| 1 | Ablaufanordnung | 24 | Abflussöffnung |
| 2 | Waschtisch | BE1 | erste Bezugsebene |
| 3 | Anschlusseinheit | BE2 | zweite Bezugsebene |
| 4 | Anschlussstutzen | A | Abstand |
| 5 | Ablaufstutzen | B | Abstand |
| 6 | Überlaufeinheit | C | Abstand |
| 7 | Ventil | R1 | erste Richtung |
| 8 | Überlaufrohr | E | Ebene |
| 9 | Siphoneinheit | RE1 | erste Referenzebene |
| 10 | Siphonelement | RE2 | zweite Referenzebene |
| 11 | erster Umlenkabschnitt | V | Vertikale |
| 12 | zweiter Umlenkabschnitt | H | Horizontale |
| 13 | flexibler Abschnitt | ME | Montageebene |
| 14 | Deckel | NE | Mittelebene |
| 15 | Deckel | L | Länge |
| 16 | Wartungsöffnung | α | Winkel |
| 17 | Wartungsöffnung | M12 | Mittelachse |
| 18 | Rückwand | Z | Zugangsrichtung |
| 19 | Wasserkastenelement | | |
| 20 | Rohrabschnitt | | |
| 21 | Abzweigstelle | | |
| 22 | Abzweigstelle | | |
| 23 | Antriebselement | | |

## Patentansprüche

1. Anordnung umfassend einen Waschtisch (2) und eine Ablaufanordnung (1),
wobei die Ablaufanordnung (1) eine Anschlusseinheit (3) mit einem Anschlussstutzen (4) zum Anschluss an einen Ablaufstutzen (5) des Waschtisches (2),
eine sich der Anschlusseinheit (3) anschliessende Überlaufeinheit (6) mit einem Ventil (7) und einem Überlaufrohr (8), welches das Ventil (7) überbrückt, und
eine sich der Überlaufeinheit (6) anschliessende Siphoneinheit (9) mit einem Siphonelement (10) umfasst,
wobei der Anschlussstutzen (4) in Einbaulage gesehen in eine erste Richtung (R1) verläuft, die in einem Winkel (α) winklig geneigt nach unten hin zu einer in der Vertikalen (V) verlaufenden Montageebene (ME) des Waschtisches (2) orientiert ist,
wobei die Überlaufeinheit (6) seitlich versetzt zum Anschlussstutzen (4) liegt, derart, dass sich das Überlaufrohr (8) seitlich neben dem Anschlussstutzen (4) nach oben hin erstreckt,
wobei die Siphoneinheit (9) unterhalb der Überlaufeinheit (6) liegt, und
wobei der Waschtisch eine Rückwand (18) aufweist, mit welcher der Waschtisch (2) an eine die Montageebene (ME) vorgebende Anschlussstruktur montierbar ist, und wobei der Ablaufstutzen (5) des Waschtisches (2) von der besagten Rückwand (18) absteht und welcher Ablaufstutzen (5) insbesondere kollinear zum besagten Anschlussstutzen (4) verläuft,
wobei die Überlaufeinheit (6) und die Siphoneinheit (7) in Einbaulage bezüglich der Montageebene (ME) gegenüberliegend zum Waschtisch (2) angeordnet sind, und
wobei der Ablaufstutzen (5) bezüglich einer in Einbaulage von vorne her gesehenen sich mittig in der Vertikalen (V) durch den Waschtisch (2) hindurch erstreckenden Mittelebene (NE), welche rechtwinklig zur Montageebene verläuft, seitlich versetzt zur Mittelebene (NE) angeordnet ist.

2. Anordnung (1) nach Anspruch 1, **dadurch gekennzeichnet, dass** in Einbaulage von der Seite her gesehen, die Überlaufeinheit (6) und die Siphoneinheit (9) derart angeordnet sind, dass diese zwischen zwei parallel zur Montageebene (ME) liegenden Referenzebenen (RE1, RE2) liegen, wobei die Referenzebenen (RE1, RE2) einen Abstand (A) zueinander aufweisen, welcher höchstens dem dreifachen der Länge (L) des Anschlussstutzen (4) entspricht; und/oder wobei die Referenzebenen (RE1, RE2) einen Abstand (A) zueinander aufweisen, welcher zwischen 7 und 15 Zentimeter liegt.

3. Anordnung (1) nach Anspruch 2, **dadurch gekennzeichnet, dass** die Referenzebenen (RE1, RE2) beabstandet zur Montageebene (ME) liegen, wobei der Abstand zwischen der Montageebene (ME) und der näher zur Montageebene (ME) liegenden ersten Referenzebene (RE1) kleiner ist als der Abstand zwischen den beiden Referenzebenen (RE1, RE2).

4. Anordnung (1) nach Anspruch 2 oder 3, **dadurch gekennzeichnet, dass** der Anschlussstutzen (4) vom Waschtisch (2) her gesehen die erste Referenzebene (RE1) durchdringt und zwischen der ersten Referenzebene (RE1) und der zweiten Referenzebene (RE2) in die Überlaufeinheit (6) mündet.

5. Anordnung (1) nach einem der vorhergehenden Ansprüche, **dadurch gekennzeichnet, dass** in Einbaulage sich das Überlaufrohr (8) über die Höhe des Anschlussstutzens (4) nach oben erstreckt.

6. Anordnung (1) nach einem der vorhergehenden Ansprüche, **dadurch gekennzeichnet, dass** in Einbaulage das Ventil (7) und die Siphoneinheit (9) unterhalb des Anschlussstutzens (4) bzw. des Ablaufstutzens (5) liegen.

7. Anordnung (1) nach einem der vorhergehenden Ansprüche, **dadurch gekennzeichnet, dass** der Anschlussstutzen (4) einen ersten Umlenkabschnitt (11) aufweist, welcher die Fliessrichtung (F) von der ersten Richtung (R1) nach unten hin in die Vertikale (V) umlenkt, und dass der Anschlussstutzen (4) einen zweiten Umlenkabschnitt (12) aufweist, der dem ersten Umlenkabschnitt (11) nachfolgend angeordnet ist, und welcher die Fliessrichtung (F) abermals umlenkt, wobei die Orientierung der Mittelachse (M12) des zweiten Umlenkabschnittes (12) nach erfolgter Umlenkung parallel und beabstandet zur Montageebene (ME) und bezüglich der Horizontalen (H) winklig geneigt nach unten ist.

8. Anordnung (1) nach Anspruch 7, **dadurch gekennzeichnet, dass** sich dem zweiten Umlenkabschnitt (12) die Überlaufeinheit (6) anschliesst.

9. Anordnung (1) nach einem der vorhergehenden Ansprüche, **dadurch gekennzeichnet, dass** der Anschlussstutzen (4) mindestens einen flexiblen Abschnitt (13) aufweist, wobei insbesondere mindestens einer der Umlenkabschnitte (11, 12) flexibel ausgebildet ist.

10. Anordnung (1) nach einem der vorhergehenden Ansprüche, **dadurch gekennzeichnet, dass** die Mittelachsen der wasserführenden Bereiche in der Überlaufeinheit (6) und der Siphoneinheit (9) im Wesentlichen in einer gemeinsamen Ebene (E) liegen, welche parallel zur Montageebene (ME) verläuft.

11. Anordnung (1) nach einem der vorhergehenden Ansprüche, **dadurch gekennzeichnet, dass** die Überlaufeinheit (6) und die Siphoneinheit (9) je eine mit einem Deckel (14, 15) verschlossene Wartungsöffnung (16, 17) aufweisen, wobei die beiden Wartungsöffnungen (16, 17) von der gleichen Zugangsrichtung (Z) her zugänglich sind.

12. Anordnung (1) nach Anspruch 11, **dadurch gekennzeichnet, dass** die besagte Zugangsrichtung (Z) rechtwinklig zur Montageebene (ME) verläuft; und/oder dass die beiden Wartungsöffnungen (16, 17) in der Vertikalen (V) gesehen übereinander liegen und/oder dass die mit dem Deckel (14, 15) verschlossenen Wartungsöffnungen (16, 17) in Einbaulage unterhalb des Waschtisches liegen.

13. Anordnung (1) nach einem der vorhergehenden Ansprüche, **dadurch gekennzeichnet, dass** durch die maximale seitliche Ausdehnung der Siphoneinheit (9) in Horizontaler Richtung in einer Projektion auf die Montageebene (ME) jeweils eine Bezugsebene (BE1, BE2) verläuft, welche Bezugsebenen (BE1, BE2) rechtwinklig zur Montageebene in der Vertikalen (V) verlaufen, wobei die Siphoneinheit (9) und die Überlaufeinheit (6) im Bereich zwischen den beiden Bezugsebenen (BE) angeordnet sind.

14. Anordnung nach einem der vorhergehenden Ansprüche, **dadurch gekennzeichnet, dass** in Einbaulage der Anschlussstutzen (4) die Montageebene (ME) durchdringt, dass die Überlaufeinheit (6) und die Siphoneinheit (9) hinter der Montageebene (ME) liegen und dass der Waschtisch vor der Montageebene (ME) liegt.

15. Anordnung nach einem der vorhergehenden Ansprüche, **dadurch gekennzeichnet, dass** die Anordnung weiterhin eine Wandstruktur aufweist, welche mit einer Frontseite die Montageebene (ME) definiert, wobei der Waschtisch vor der Wandstruktur angeordnet ist, wobei der Anschlussstutzen die Wandstruktur durchdringt und wobei die Überlaufeinheit (6) und die Siphoneinheit (9) hinter der Wandstruktur liegen.

## Claims

1. An arrangement comprising a washstand (2) and a drain arrangement (1)
wherein the drain arrangement (1) comprises a connection unit (3) with a connecting branch (4) for connection to a drainage branch (5) of a washstand (2);
an overflow unit (6) adjoining the connection unit (3) and comprising a valve (7) and an overflow pipe (8) which bridges the valve (7), and
a siphon unit (9) adjoining the overflow unit (6) and comprising a siphon element (10),
wherein the connecting branch (4), when viewed in the installation position, runs in a first direction (R1), which is oriented angularly inclined, at an angle (α), downward toward an assembly plane (ME) of the washstand (2), which assembly plane runs in the vertical (V),
wherein the overflow unit (6) lies laterally offset from the connecting branch (4) such that the overflow pipe (8) extends upward alongside the connecting branch (4),
wherein the siphon unit (9) lies beneath the overflow unit (6), and
wherein the washstand has a rear wall (18), with which the washstand (2) is fittable to a connecting structure defining the assembly plane (ME), and wherein the washstand (2) has a drainage branch (5), which protrudes from said rear wall (18) and which runs, in particular, collinearly to said connecting branch (4),
wherein in the installation position overflow unit (6) and the siphon unit (7) are arranged, with respect to the assembly plane (ME), opposite the washstand (2), and
wherein the drainage branch (5), with respect to a center plane (NE) which in the installation position, when viewed from the front, extends centrally in the vertical (V) through the washstand (2) and which runs at right angles to the assembly plane, is arranged laterally offset from the center plane (NE).

2. Arrangement (1) as claimed in claim 1, **characterized in that** in the installation position and when viewed from the side, the overflow unit (6) and the siphon unit (9) are arranged such that these lie between two reference planes (RE1, RE2) lying parallel to the assembly plane (ME), wherein the reference planes (RE1, RE2) have a distance (A) between each other which corresponds to maximally three times the length (L) of the connecting branch (4); and/or wherein the reference planes (RE1, RE2) have a distance (A) between each other which lies between 7 and 15 centimeters.

3. Arrangement (1) as claimed in claim 2, **characterized in that** the reference planes (RE1, RE2) lie at a distance from the assembly plane (ME), wherein the distance between the assembly plane (ME) and the first reference plane (RE1) lying closer to the assembly plane (ME) is smaller than the distance between the two reference planes (RE1, RE2).

4. Arrangement (1) as claimed in claim 2 or 3, **characterized in that** the connecting branch (4), when viewed from the washstand (2), penetrates the first reference plane (RE1) and, between the first reference plane (RE1) and the second reference plane (RE2), opens out into the overflow unit (6).

5. The drain arrangement (1) as claimed in one of the preceding claims, **characterized in that**, in the installation position, the overflow pipe (8) extends upward over the height of the connecting branch (4).

6. Arrangement (1) as claimed in one of the preceding claims, **characterized in that**, in the installation position, the valve (7) and the siphon unit (9) lie beneath the connecting branch (4) or the drainage branch (5), respectively.

7. Arrangement (1) as claimed in one of the preceding claims, **characterized in that** the connecting branch (4) comprises a first diversion section (11), which diverts the direction of flow (F) from the first direction (R1) downward into the vertical (V), and **in that** the connecting branch (4) comprises a second diversion section (12), which is arranged following the first diversion section (11) and which diverts the direction of flow (F) again, wherein the orientation of the center axis (M12) of the second diversion section (12), after diversion has taken place, is parallel to and at a distance from the assembly plane (ME) and angularly inclined downward with respect to the horizontal (H).

8. Arrangement (1) as claimed in claim 7, **characterized in that** the second diversion section (12) is adjoined by the overflow unit (6).

9. Arrangement (1) as claimed in one of the preceding claims, **characterized in that** the connecting branch (4) has at least one flexible section (13), wherein, in particular, at least one of the diversion sections (11, 12) is of flexible configuration.

10. Arrangement (1) as claimed in one of the preceding claims, **characterized in that** the center axes of the water-carrying regions in the overflow unit (6) and the siphon unit (9) lie substantially in a common plane (E) which runs parallel to the assembly plane (ME).

11. Arrangement (1) as claimed in one of the preceding claims, **characterized in that** the overflow unit (6) and the siphon unit (9) each have a maintenance opening (16, 17) closed off with a cap (14, 15), wherein the two maintenance openings (16, 17) are accessible from the same access direction (Z).

12. Arrangement (1) as claimed in claim 11, **characterized in that** said access direction (Z) runs at right angles to the assembly plane (ME); and/or **in that** the two maintenance openings (16, 17), when viewed in the vertical (V), lie one above the other, and/or **in that** the maintenance openings (16, 17) closed off with the cap (14, 15) lie, in the installation position, beneath the washstand.

13. Arrangement (1) as claimed in one of the preceding claims, **characterized in that**, through each maximal lateral extent of the siphon unit (9) in the horizontal direction, in a projection onto the assembly plane (ME), there runs a reference plane (BE1, BE2), which reference planes (BE1, BE2) run at right angles to the assembly plane in the vertical (V), wherein the siphon unit (9) and the overflow unit (6) are arranged in the region between the two reference planes (BE).

14. Arrangement as claimed in one of the preceding claims, **characterized in that**, in the installation position, the connecting branch (4) penetrates the assembly plane (ME), **in that** the overflow unit (6) and the siphon unit (9) lie behind the assembly plane (ME), and **in that** the washstand lies in front of the assembly plane (ME).

15. Arrangement (1) as claimed in one of the preceding claims, **characterized in that** the arrangement further has a wall structure which, with a front side, defines the assembly plane (ME), wherein the washstand is arranged in front of the wall structure, wherein the connecting branch penetrates the wall structure, and wherein the overflow unit (6) and the siphon unit (9) lie behind the wall structure.

## Revendications

1. Dispositif comprenant un lavabo (2) et un dispositif de drainage (1)
dans lequel le dispositif de drainage (1) comprend une unité de raccordement (3) avec un embout de raccordement (4) pour le raccordement à un embout de drainage (5) d'un lavabo (2);
une unité de trop-plein (6) attenante à l'unité de raccordement (3) et comprenant une soupape (7) et un tuyau de trop-plein (8) qui contourne la soupape (7), et
une unité de siphon (9) attenante à l'unité de trop-plein (6) et comprenant un élément de siphon (10),
dans lequel l'embout de raccordement (4), en position d'installation, s'étend dans une première direction (R1), qui est orientée de manière inclinée, à un angle (α), vers le bas en direction d'un plan d'assemblage (ME) du lavabo (2), le plan d'assemblage s'étendant à la verticale (V),
dans lequel l'unité de trop-plein (6) est décalée latéralement par rapport à l'embout de raccordement (4), de sorte que le tuyau de trop-plein (8) s'étend vers le haut le long de l'embout de raccordement (4),
dans lequel l'unité de siphon (9) se trouve sous l'unité de trop-plein (6), et
dans lequel le lavabo a une paroi arrière (18), avec laquelle le lavabo (2) peut être fixé à une structure de raccordement définissant le plan d'assemblage (ME), et dans lequel l'embout de drainage (5) du lavabo (2) fait saillie de ladite paroi arrière (18) et s'étend, en particulier, de manière collinéenne à ledit embout de raccordement (4),
dans lequel, dans la position d'installation, l'unité de trop-plein (6) et l'unité de siphon (7) sont disposées, par rapport au plan d'assemblage (ME), à l'opposé du lavabo (2), et
dans lequel l'embout de drainage (5) est décalée latéralement par rapport à un plan central (NE) qui, en position d'installation, vu de face, s'étend centralement à la verticale (V) à travers le lavabo (2) et qui forme un angle droit avec le plan d'assemblage.

2. Dispositif (1) selon la revendication 1, **caractérisé en ce qu'**en position d'installation et vu de côté, l'unité de trop-plein (6) et l'unité de siphon (9) sont disposées de telle sorte qu'elles se trouvent entre deux plans de référence (RE1, RE2) parallèles au plan d'assemblage (ME), dans lequel les plans de référence (RE1, RE2) ont une distance (A) entre eux qui correspond au maximum à trois fois la longueur (L) de l'embout de raccordement (4); et/ou dans lequel les plans de référence (RE1, RE2) ont une distance (A) entre eux qui se situe entre 7 et 15 centimètres.

3. Dispositif (1) selon la revendication 2, **caractérisé en ce que** les plans de référence (RE1, RE2) se trouvent à une certaine distance du plan d'assemblage (ME), la distance entre le plan d'assemblage (ME) et le premier plan de référence (RE1) se trouvant plus près du plan d'assemblage (ME) étant inférieure à la distance entre les deux plans de référence (RE1, RE2).

4. Dispositif (1) selon la revendication 2 ou 3, **caractérisé en ce que** l'embout de raccordement (4), vue du lavabo (2), pénètre dans le premier plan de référence (RE1) et, entre le premier plan de référence (RE1) et le deuxième plan de référence (RE2), débouche dans l'unité de trop-plein (6).

5. Dispositif (1) selon l'une quelconques des revendications précédentes, **caractérisé en ce que**, en position d'installation, le tuyau de trop-plein (8) s'étend vers le haut au-delàs de la hauteur de l'embout de raccordement (4).

6. Dispositif (1) selon l'une quelconques des revendications précédentes, **caractérisé en ce que**, en position d'installation, la soupape (7) et l'unité de siphon (9) se trouvent sous l'embout de raccordement (4) ou l'embout de drainage (5), respectivement.

7. Dispositif (1) selon l'une quelconques des revendications précédentes, **caractérisé en ce que** l'embout de raccordement (4) comprend une première section de déviation (11), qui dévie la direction de l'écoulement (F) de la première direction (R1) vers le bas dans la verticale (V), et **en ce que** l'embout de raccordement (4) comprend une deuxième section de déviation (12), qui est disposée après la première section de déviation (11) et qui dévie à nouveau la direction de l'écoulement (F), l'orientation de l'axe central (M12) de la deuxième section de dérivation (12), après la dérivation, étant parallèle au plan d'assemblage (ME) et à distance de celui-ci, et inclinée angulairement vers le bas par rapport à l'horizontale (H).

8. Dispositif (1) selon la revendication 7, **caractérisé en ce que** la deuxième section de dérivation (12) est adjointe à l'unité de trop-plein (6).

9. Dispositif (1) selon l'une quelconques des revendications précédentes, **caractérisé en ce que** l'embout de raccordement (4) comporte au moins une section flexible (13), en particulier, au moins une des sections de déviation (11, 12) étant flexible.

10. Dispositif (1) selon l'une quelconques des revendications précédentes, **caractérisé en ce que** les axes centraux des zones de transport d'eau dans l'unité de trop-plein (6) et l'unité de siphon (9) se situent sensiblement dans un plan commun (E) qui est parallèle au plan d'assemblage (ME).

11. Dispositif (1) selon l'une quelconques des revendications précédentes, **caractérisé en ce que** l'unité de trop-plein (6) et l'unité de siphon (9) ont chacune une ouverture d'entretien (16, 17) fermée par un capuchon (14, 15), les deux ouvertures d'entretien (16, 17) étant accessibles depuis la même direction d'accès (Z).

12. Dispositif (1) selon la revendication 11, **caractérisé en ce que** la direction d'accès (Z) est perpendiculaire au plan d'assemblage (ME); et/ou **en ce que** les deux ouvertures d'entretien (16, 17), vues à la verticale (V), sont superposées, et/ou **en ce que** les ouvertures d'entretien (16, 17) fermées par le capuchon (14, 15) se trouvent, en position d'installation, sous le lavabo.

13. Dispositif (1) selon l'une quelconques des revendications précédentes, **caractérisé en ce que**, à travers chaque étendue latérale maximale de l'unité de siphon (9) en direction horizontale dans une projection sur le plan d'assemblage (ME), il y a un plan de référence (BE1, BE2), lesquels plans de référence (BE1, BE2) s'étendant perpendiculairement au plan d'assemblage à la verticale (V), l'unité de siphon (9) et l'unité de trop-plein (6) étant disposées dans l'espace entre les deux plans de référence (BE).

14. Dispositif selon l'une quelconques des revendications précédentes, **caractérisé en ce que**, en position d'installation, l'embout de raccordement (4) pénètre dans le plan d'assemblage (ME), **en ce que** l'unité de trop-plein (6) et l'unité de siphon (9) se trouvent derrière le plan d'assemblage (ME), et **en ce que** le lavabo se trouve devant le plan d'assemblage (ME).

15. Dispositif (1) selon l'une quelconques des revendications précédentes, **caractérisé en ce que** le dispositif comprend en outre une structure murale qui, sur sa face avant, définit le plan de montage (ME), le lavabo étant disposé devant la structure murale, l'embout de raccordement pénétrant dans la structure murale, et l'unité de trop-plein (6) et l'unité de siphon (9) se trouvant derrière la structure murale.
